# EUROPÄISCHE PATENTSCHRIFT

(11) **EP 0 730 214 B1**
(45) Veröffentlichungstag und Bekanntmachung des Hinweises auf die Patenterteilung: **17.10.2001**
(21) Anmeldenummer: 96102646.5
(22) Anmeldetag: 22.02.1996
(51) Int. Cl.: G05F 3/26

(54) **Stromspiegel in MOS-Technik mit weit aussteuerbaren Kaskodestufen**
Current mirror in MOS technology with adjustable cascade stages
Mirroir de courant en technologie MOS avec étages cascade réglables

(30) Priorität: 01.03.1995 DE 19507155
(43) Veröffentlichungstag der Anmeldung: 04.09.1996
(73) Patentinhaber: Micronas GmbH, 79108 Freiburg (DE)
(72) Erfinder: Theus, Ulrich, Dr.-Ing., D-79194 Gundelfingen (DE)

(56) Entgegenhaltungen:
- EP-A- 0 606 123
- EP-A- 0 613 072
- US-A- 4 583 037
- US-A- 4 983 929
- US-A- 5 099 205

## Beschreibung

Die Erfindung betrifft einen Stromspiegel in MOS-Technik mit weit aussteuerbaren Kaskodestufen, eine Strombank enthaltend, die mittels einer Regelschaltung von einem Differenzstrom gesteuert ist, der an einem Schaltungsknoten zwischen dem Stromspiegeleingang und einem zugehörigen, hochohmigen Kaskodeausgang abgegriffen ist, vgl. den Oberbegriff des Anspruchs 1.

In monolithisch integrierten Schaltungen, insbesondere in analog arbeitenden Stufen, werden Stromspiegel mit gleicher oder unterschiedlicher Stromübersetzung und mit einem oder mit mehreren Stromausgängen für eine Vielzahl von Hilfsfunktionen verwendet. Um die Ausgangskennlinien der Stromspiegel möglichst spannungsunabhängig, also möglichst hochohmig zu machen, werden die einzelnen Stromspiegelausgänge als Kaskodestufen ausgebildet, wobei das Festpotential für die Steuerelektroden der Kaskodetransistoren mittels einer Hilfsspannungsquelle erzeugt wird. Ein sehr einfacher, oft verwendeter Stromspiegel mit Kaskodestufen in MOS-Technik ist in Fig. 1 dargestellt. Ein Nachteil dieser bekannten Schaltung ist, daß die Sättigung einiger Transistoren unter speziellen betriebs- und technologieabhängigen Bedingungen nicht gewährleistet ist. Dabei ist der Sättigungsbereich für einen n- bzw. p - Kanal-Transistor durch die bekannten Sättigungsgleichungen definiert:${\text{V}}_{\text{DS}} {\text{≥ (V}}_{\text{GS}} {\text{- V}}_{\text{T}} \text{) beim n-Kanal-Transistor}$ und${\text{V}}_{\text{DS}} {\text{≤ (V}}_{\text{GS}} {\text{- V}}_{\text{T}} \text{) beim p-Kanal-Transistor.}$

Hauptursache für den kritischen Betriebszustand des n-Kanal-Stromspiegels in Fig. 1 ist das Gate-Potential der gemeinsamen n-Kanal-Strombanksteuerleitung, die direkt an den Stromspiegeleingang angeschlossen ist. Da an diesem Anschlußpunkt auch die Serienschaltung der beiden Drain-Source-Strompfade des kaskodierten Stromspiegeleingangs liegt, ist sofort erkennbar, daß das Gate-Potential des Strombanktransistors t1, der im folgenden auch als Stromspiegelsteuertransistor bezeichnet wird, um die Drain-Source-Spannung des Kaskodetransistors t2 höher liegt als sein Drain-Potential. Da die Transistoren t1 und t2 beide in Sättigung betrieben werden sollen, folgt aus den Sättigungsgleichungen:${\text{V}}_{\text{DSt2}} {\text{< V}}_{\text{Tt1}}$ wobei V_{DSt2} die Drain-Source-Spannung des Kaskodetransistors t2 und V_{Tt1} die Schwellenspannung des Strombanktransistors t1 bezeichnet. Die Größe der Schwellenspannung V_{T} ist durch die Technologie vorgegeben, wobei ihr negativer Temperaturkoeffizient dem positiven Temperaturkoeffizient der effektiven Gate-Spannung - für gleichen Strom aber zunehmende Kristalltemperatur - leider gerade entgegenläuft.

Eine gewisse Abhilfe stellt die bekannte Schaltung nach Figur 2 dar, bei der die Gate-Elektrode des Stromspiegelsteuertransistors von einer Regelschaltung gesteuert wird, deren Eingang von einem am Stromspiegeleingang abgegriffenen Signal gespeist wird. Hierzu wird gleichsam der Eingangsstrompfad des eigentlichen Stromspiegels elektronisch aufgetrennt und ein Differenzstrom aus dem zugeführten Stromspiegeleingangsstrom und dem Ausgangsstrom des Stromspiegelsteuertransistors gebildet. Wenn der Differenzstrom zu Null wird, dann ist der zugeführte Eingangsstrom gleich dem Ausgangsstrom des Stromspiegelsteuertransistors und damit der Sollwert des Regelvorgangs erreicht. Durch diese Maßnahme stellt sich die Ansteuerspannung für den Gate-Anschluß des Stromspiegelsteuertransistors und damit das Potential der gemeinsamen Strombanksteuerleitung von selbst auf einen unkritischen Wert ein. Eine einfache Betrachtung der resultierenden Potentialverhältnisse zeigt, daß das Potential der gemeinsamen Strombanksteuerleitung deutlich niedriger als das Potential der Hilfsspannungsquelle sein kann und damit der gewünschte Sättigungszustand für den Stromspiegelsteuertransistor und für die Kaskodestufen des Stromspiegels sichergestellt wird.

Ein wesentlicher Nachteil der in Fig. 2 dargestellten Schaltung, die als Regelschaltung einen gegengekoppelten Operationsverstärker enthält, ist das kritsche Stabilitätsverhalten, das ohne geeignete Dämpfungsmaßnahmen zu Regelkreisschwingungen führen kann.

Andererseits beeinflussen die üblichen Dämpfungsmaßnahmen das Frequenzverhalten des Stromspiegels, so daß er für viele Signalanwendungen zu langsam wird. Zudem erfordert die Schaltung zur Stabilisierung mindestens einen zusätzlichen Kondensator, der insbesondere bei der monolithischen Integration der Schaltung von Nachteil ist.

In US-A- 4 583 037 ist eine Stromspiegelschaltung in CMOS-Technik mit weit aussteuerbaren Kaskodestufen beschrieben. Mittels einer Regelschaltung, die als wesentliche Regelstufe eine spannungsgesteuerte Stromquelle enthält, wird sowohl das Ansteuerpotential für eine gemeinsame Strombanksteuerleitung als auch das Gatepotential für die im Ein- und Ausgang der Stromspiegelschaltung vorhandenen Kaskodetransistoren so nachgeregelt, daß das Verhältnis der zu spiegelnden Ströme unabhängig von Temperatur oder technologischen Parametern, insbesondere der prozessabhängigen MOS-Schwellenspannung Vt, bleibt. Durch geeignete Vorgaben der Layoutverhältnisse von Gate-Breite zu Gate-Länge bei den mit dem Regelkreis verkoppelten MOS-Transistoren und den zugehörigen Drain-Source-Strömen wird sichergestellt, daß unter normalen Bedingungen alle Transistoren im gesättigten Betrieb arbeiten und damit das gewünschte Stromübersetzungsverhältnis beibehalten. Der Sättigungs-Betriebszustand wird mittels des Gate-Drain-Spannungswertes des Kaskodetransistors im Stromspiegeleingang überwacht. Solange seine Drain-Spannung höher ist als seine Gate-Spannung arbeitet dieser Transistor und wegen der technologischen Gleichheit alle anderen in Sättigung, also mit hochohmigem Ausgang. Wird dieser normale Sättigungsbetrieb infolge Temperaturänderungen oder üblicher Toleranzen beim MOS-Herstellungsprozeß verlassen, dann kann ohne die Regelsschaltung die Drain-Spannung des Kaskodetransistors unter die Gate-Spannung absinken und der Kaskodetransistor kommt in den niederohmigen Schalterbetrieb. Die Regelschaltung, der diese Gate-Drain-Spannung als Fühlersignal zugeführt ist, erzwingt jedoch die Spannungsgleichheit von Gate und Drain, so daß die Sättigungsbedingung stets erhalten bleibt. Genau genommen wird mittels eines speziell ausgebildeten MOS-Transistors, dessen Source-Anschluß an Masse liegt und dessen Gate-Source-Spannung über das Layout und den vorgegebenen Strom auf Vt + 2Von eingestellt ist, die jeweilige Drain-Spannung des Kaskodetransistors hochohmig abgegriffen. Damit der Regelkreis nicht schwingt und stabil bleibt, wird an den hochohmigen Eingang der Regelschaltung, also an den zugehörigen Gate-Anschluß des MOS-Transistors, ein Kondensator angeschlossen, der für den Regelkreis einen dominanten Pol bildet.

Aufgabe der in Anspruch 1 gekennzeichneten Erfindung ist es daher, eine verbesserte Regelung für einen Stromspiegel in MOS-Technik mit weit aussteuerbaren Kaskodestufen anzugeben, mit dem Ziel, den erforderlichen Schaltungsaufwand gering und die Geschwindigkeit des Stromspiegels möglichst hoch zu halten.

Die Lösung dieser Aufgabe folgt entsprechend den kennzeichnenden Merkmalen des Patentanspruchs 1 dadurch, daß die Regelschaltung als wesentliche Einheit eine stromgesteuerte Stromquelle enthält, deren Steuereingang mit dem Differenzstromabgriff im Stromspiegeleingang und deren Stromausgang mit der gemeinsamen Strombanksteuerleitung verbunden ist, wobei die Regelzeitkonstante durch eine kapazitive Belastung des Stromquellenausgangs eingestellt ist.

Die Verwendung einer Stromquelle in der Regelschaltung hat den Vorteil, daß die kapazitive Last der gemeinsamen Strombanksteuerleitung, die je nach der Größe und Anzahl der angeschlossenen Gate-Elektroden sehr unterschiedlich groß sein kann, die dominante Polstelle des gesamten Regelkreises darstellt und daher im wesentlichen das Regelkreisverhalten bestimmt. Die anderen Polstellen treten in ihrer Wirkung dahinter zurück. In der Regel erübrigt sich wegen der kapazitiven Last der gemeinsamen Strombanksteuerleitung eine zusätzliche interne oder externe Kapazität.

Das Stabilitätsverhalten hängt ferner von der Schleifenverstärkung und damit vom Stromübersetzungsverhältnis der stromgesteuerten Stromquelle ab. Es ist daher vorteilhaft, wenn das Stromübersetzungsverhältnis den Wert 10 nicht überschreitet, wobei ein bevorzugter Wert etwa bei 1 liegt, so daß die Ein- und Ausgangsströme etwa gleich groß sind. Über das W/L-Verhältnis der mit der Stromquelle und Strombank verkoppelten Transistoren läßt sich das Stromübersetzungsverhältnis leicht einstellen.

Die Festlegung des Potentials des niederohmigen Stromquellensteuereingangs erfolgt in der Art einer Gate-Schaltung, deren Bezugseingang, der Gate-Anschluß, an einer Referenzspannung liegt und deren niederohmiger Signaleingang, der Source-Anschluß, den Stromquellensteuereingang bildet. Es wird darauf hingewiesen, daß der Ein- und Ausgang der Stromquelle, damit auch der Ausgang des Spannungsfolgers, in bidirektionaler Richtung arbeitet, d.h. die Flußrichtung der jeweiligen Ströme kann positiv oder negativ sein. Eine derartige Stromquelle kann beispielsweise zwei zusammenwirkende komplementäre Stromspiegel enthalten, eine Anordnung, die besonders die CMOS-Technik berücksichtigt. Eine derartige Anordnung verbindet beispielsweise einen n- und einen p-Kanal-Stromspiegel derart miteinander, daß der Ausgang des p-Kanal-Stromspiegels mit dem Eingang des n-Kanal-Stromspiegels direkt oder über Kaskodetransistoren verbunden ist. In gleicher Weise ist der Ausgang des n-Kanal-Stromspiegels mit dem Eingang des p-Kanal-Stromspiegels direkt oder über Kaskodetransistoren verbunden. Über die Kaskodetransistoren in den beiden Quer-Strompfaden können Ströme niederohmig ein- und hochohmig ausgekoppelt werden. Eine derartige Stromspiegelanordnung eignet sich daher besonders zur Differenzstrombildung, wobei der Differenzstrom positiv oder negativ sein kann. Kapazitive Beeinflussungen des Frequenzverhaltens von Stromspiegeln sind an sich aus der DE 42 01 155 C1 bekannt, die einen schaltbaren Stromspiegel mit MOS-Transistoren von jeweils gleichem Kanaltyp betrifft.

Die Erfindung und weitere vorteilhafte Ausgestaltungen werden nun anhand der Figuren der Zeichnung näher erläutert:
Fig. 1 zeigt einen bekannten Stromspiegel mit Kaskodestufen,
Fig. 2 zeigt einen bekannten Stromspiegel mit Kaskodestufen, wobei das Gate-Potential der eigentlichen Strombank von einer Regelschaltung erzeugt wird und
Fig. 3 zeigt ein vorteilhaftes Ausführungsbeispiel eines Stromspiegels mit Kaskodestufen, wobei die Pegelregelung der Strombank nach der Erfindung erfolgt.

Der bekannte Stromspiegel in Fig. 1 bewirkt, daß ein von einer nicht dargestellten Quelle erzeugter Eingangsstrom ie an einer n-Kanal-Strombank mb mit den Transistoren t1, t3 als Ausgangsstrom ia gespiegelt wird. Zur Entkopplung des Ausgangsstromes ia von der jeweiligen Ausgangsspannung wird ein Kaskodetransistor t4 zwischen den Stromspiegelausgang om und die Drain-Elektrode des Transistors t3 geschaltet. Aus Symmetriegründen wird der Eingangsstrom ie ebenfalls über einen Kaskodetransistor t2 geführt, der zwischen dem Stromspiegeleingang em und dem Drainanschluß des Strombanktransistors t1 liegt, der auch als Stromspiegelsteuertransistor dient. Das gemeinsame Gate-Potential der Kaskodetransistoren t2, t4 liegt an einer Hilfsspannung uh, die mittels eines Hilfsstromes ih und eines als Diode geschalteten n-Kanal-Transistors t5 gebildet ist. Die gemeinsame Strombanksteuerleitung cl der Strombank mb ist an die Drain-Elektrode des Kaskodetransistors t2 angeschlossen. Es ist leicht einsehbar, daß durch die Serienschaltung der beiden n-Kanal-Transistoren t2, t1 das Drain-Potential des Strombanktransistors t1 im Vergleich zu seinem Gate-Potential bei bestimmten Betriebszuständen zu klein wird, so daß die vorausgesetzte Sättigung der Transistoren t1 und t2 nicht mehr vorhanden ist, wodurch die Stromsymmetrie zwischen den Strombanktransistoren t1, t3 und gegebenenfalls weiteren Strombanktransistoren nicht mehr gewahrt bleibt.

In Fig. 2 ist der Hauptnachteil gemäß Fig. 1 - nämlich das relativ hohe Gate-Potential des Strombanktransistors t1 beseitigt, indem beim eigentlichen Stromspiegel m, die gemeinsame Strombank-Steuerleitung von einer Regelschaltung r angesteuert wird. Die Hilfsspannung uh für die beiden Kaskodetransistoren t2, t4 ist identisch mit der Realisierung gemäß Fig. 1. Aufwendigere Schaltungen, die der Stabilisierung der Hilfsspannung uh dienen, sind bekannt, haben mit der eigentlichen Erfindung jedoch nichts zu tun. Bei der bekannten Strombankregelung nach Fig. 2 wird die gemeinsame Strombanksteuerleitung an den Ausgang eines Operationsverstärkers op angeschlossen, dessen nichtinvertierender Eingang mit dem Stromspiegeleingang em und dessen invertierender Eingang mit einer Referenzspannung Ur gekoppelt ist. Der nichtinvertierende Eingang ist über ein RC-Glied R,C mit der gemeinsamen Massebezugsleitung M verbunden. Der vom Strombanksteuertransistor t1 gesteuerte Drain-Source-Strom i1, der auch über den Kaskodetransistor t2 fließt, hängt in seiner Größe von der Ausgangsspannung des Operationsverstärkers op ab. Demgegenüber wird der Stromspiegeleingang em von dem zeitlich beliebigen Eingangsstrom ie aus einer nicht dargestellten Quelle gespeist. Sind beide Ströme ie, i1 ungleich, dann muß dies einen Differenzstrom id zur Folge haben, der an einem ersten Schaltungsknoten k1 abgreifbar ist oder in diesen Punkt eingespeist werden muß. Bei dem hier verwendeten Operationsverstärker wird wie üblich davon ausgegangen, daß die Ausgangsspannung unabhängig von der Gleichtaktspannung an den beiden Operationsverstärkereingängen ist. Damit wird erreicht, daß die Ansteuerspannung für die Strombanksteuerleitung unabhängig von der Spannung am Stromspiegeleingang em wird. Insbesondere kann durch diese Entkopplung die Spannung am Stromspiegeleingang em auch höher liegen als die Spannung der Strombanksteuerleitung. Das RC-Glied R, C ist notwendig, um die Stabilität der Schaltung sicherzustellen. Durch die Regelwirkung ändert sich der Drain-Source-Strom i1 und gleicht sich dem Eingangsstrom ie an. Das Regelziel ist erreicht, wenn kein Differenzstrom id mehr fließt und damit die Strombanksteuerleitung cl ihr richtiges Potential erreicht hat. Mit der Größe des Stromes i1 hat sich selbstverständlich auch der Ausgangsstrom ia der Strombank mb und damit des eigentlichen Stromspiegels m proportional mitgeändert.

Wie bereits angegeben, ist die Schaltung nach Fig. 2 sehr aufwendig, wobei für stationäre oder sich langsam ändernde Eingangsströme ie das Verhalten der Schaltung zufriedenstellend ist. Wenn sich die Eingangsströme ie jedoch rasch ändern und die Ausgangsströme ia diesen Änderungen folgen sollen, dann ist das zeitliche Verhalten der Regelschleife zu beachten. Kritisch ist hierbei die Verteilung der Pole und Nullstellen der geschlossenen Regelschleife in der komplexen Frequenzebene, die mit den Kapazitäten c1, c2, c3 verkoppelt sind. Der erste Schaltungsknoten k1 ist z.B. ein hochohmiger Auskoppelpunkt und bildet mit der zugehörigen parasitären Kapazität c1 eine erste Polstelle. Eine zweite Polstelle wird durch den gegengekoppelten Operationsverstärker op und das RC-Glied R,C gebildet, wobei die Frequenzgegenkopplung des Operationsverstärkers durch den Kondensator c2 schematisch angedeutet ist. Im normalen Frequenzbereich des Operationsverstärkers ist sein Ausgangssignal in jedem Fall um 90° gegenüber seinem Eingangssignal in der Phase gedreht. Schließlich stellen die Gate-Kapazitäten c3 der Strombanktransistoren t1, t3 und zugehörige parasitäre Kapazitäten eine dritte Polstelle dar, die in Verbindung mit dem Ausgangswiderstand des Operationsverstärkers wirksam wird. Die drei Zeitkonstanten der Polstellen bewirken eine Phasendrehung, die den Regelkreis leicht zum Schwingen bringen kann. Dies ist insbesondere dann kritisch, wenn die resultierenden Nullstellen/Pole für den Regelkreis frequenzmäßig benachbart sind und die Schleifenverstärkung dort noch groß genug ist. Als Abhilfe wird entweder die Schleifenverstärkung reduziert oder durch Vergrößerung der Kapazität c2 eine dominante Polstelle erzeugt oder eine Polstelle wird durch eine Nullstelle, hier das RC-Glied R, C, teilweise kompensiert. Alle Maßnahmen beeinflussen das Regelverhalten jedoch ungünstig, weil die Regelgeschwindigkeit verlangsamt wird.

In Fig. 3 ist ein Ausführungsbeispiel für einen Stromspiegel nach der Erfindung dargestellt. Schaltungsteile, die identisch zu denen in Fig. 1 oder Fig. 2 sind, werden mit gleichen Bezugszeichen dargestellt, insbesondere fallen hierunter die Schaltungsteile des eigentlichen Stromspiegels m. Wie in Fig. 2 wird der Eingangsstrompfad des Stromspiegels m aufgetrennt und aus dem zugeführten Eingangsstrom ie und dem Strom i1 der Strombank mb ein Differenzstrom id gebildet, der über eine Regelschaltung r das Potential der Strombanksteuerleitung cl regelt. Die Regelschaltung r enthält dabei eine stromgesteuerte Stromquelle q, deren niederohmiger Steuereingang mit dem Differenzstrom id gespeist ist und deren hochohmiger Ausgang, der Schaltungsknoten k3, direkt mit der Strombanksteuerleitung cl verbunden ist. Die Verwendung einer Stromquelle q zur Ansteuerung der Strombanktransistoren t1, t3 ist ein wesentlicher Punkt der Erfindung, denn in der Regel wird davon ausgegangen, daß MOS-Transistoren über die Gate-Elektroden spannungs- und nicht stromgesteuert sind und ihre Ansteuerung daher möglichst niederohmig sein sollte, insbesondere wenn die Auf- oder Entladung der Gate-Kapazitäten sehr schnell sein soll. Der gesteuerte Ausgangsstrom der Stromquelle q dient indessen bei der Strombank mb als Gate-Strom ig für die Gate-Kapazitäten c3, um die Strombank mb den Schwankungen des Eingangstromes ie nachzuführen. Durch den Gate-Strom ig wird das Ansteuerpotential u3 der Strombanktransistoren t1, t3 geändert. Wenn das Regelziel erreicht ist, also der Eingangsstrom ie gleich dem Strombankstrom i1 ist, dann ist der am ersten Schaltungsknoten k1 abgegriffene Differenzstrom id zu Null geworden, wodurch auch der Ausgangsstrom ig der Stromquelle q zu Null wird. Das Gate-Ansteuerpotential u3 hat dann seinen Sollwert erreicht - der Regelvorgang ist abgeschlossen.

Die beschriebene Funktionsweise des Regelvorgangs macht deutlich, daß sowohl der Differenzstrom id als auch der Gate-Strom ig nicht unidirektional sein dürfen, sondern die Ströme müssen in positiver oder negativer Richtung fließen können. Dies wird durch die Implementierung der Stromquelle q in Fig. 3 erreicht. Die in CMOS-Technik ausgeführte Schaltung ist sehr vorteilhaft, da die Stromaufnahme wegen der geringen Anzahl der Querstrompfade gering ist. Insbesonders fügt sich eine Viertransistorzelle t6, t7, t8, t9 als Spannungsfolger sf in die Stromquelle q so ein, daß allen vier Transistoren eine Doppelfunktion zukommt. Der Spannungsfolger sf dient dazu, den Spannungspegel des ersten Schaltungsknotens k1, und damit Eingang em des eigentlichen Stromspiegels m in seinem Potential festzulegen. Dies wird durch die Verbindung des Spannungsfolgereingangs k4 mit einer Referenzspannungsquelle Ur erreicht, deren Potential u4 auf den Ausgang k2 des Spannungsfolgers sf übertragen wird. Die symmetrische Ausbildung der Viertransistorzelle mit den n-Kanal-Transistoren t6, t7 und den p-Kanal-Transistoren t8, t9 bewirkt, daß am Ausgang k2 des Spannungsfolgers sf positive oder negative Ströme abgreifbar sind. Da der Ausgang k2 des Spannungsfolgers sf zugleich der Steuereingang der Stromquelle q ist, wird der in den Schaltungsknoten k2 eingespeist Differenzstrom id über zwei zusammenwirkende komplementäre Stromspiegel m1, m2 in den Querstrompfad pf mit dem Schaltungsknoten k2 zurückgespiegelt. Der in den Schaltungsknoten k2 eingekoppelte Differenzstrom id stört das vorgegebene Stromgleichgewicht der zusammenwirkenden Stromspiegel m1, m2 und erzeugt einen Differenzstrom ig, der an einem Schaltungsknoten k3 abgegriffen werden kann. Dies ist der Gate-Strom ig. Der hochohmige Abgriff k3 wird durch den gemeinsamen Verbindungspunkt der Drain-Anschlüsse eines n-Kanal-Transistors t13 und des p-Kanal-Transistors t9 gebildet. Der n-Kanal-Transistor t13 ist der Ausgangstransistor des n-Kanal-Stromspiegels m2 und der Transistor t9 ist der p-Kanal-Ausgangstransistor der Viertransistorzelle. Der Schaltungsknoten k3 stellt damit den Ausgang der Stromquelle q dar. Um die Funktionsweise des eigentlichen Stromspiegels m und der Stromquelle q in getrennter Form besser beschreiben zu können, ist in Fig. 3 und zugehöriger Beschreibung der gemeinsame Verbindungspunkt k1, k2 als getrennter Schaltungsknoten k1, k2 dargestellt.

Das Potential u4 der Referenzspannungsquelle Ur bestimmt wie beschrieben den Pegel u2 des Stromspiegeleingangs em. Durch entsprechende Wahl der Hilfsspannung uh kann auf einfache Weise das Gate-Ansteuerpotential für die Kaskodestufen t2, t4 niedriger als die Stromspiegeleingangsspannung u2 eingestellt werden. Die Ausgangsspannung u3 der Stromquelle q entspricht bis auf die Sättigungsspannungen der Transistoren t13 bzw. t9 dem gesamten Bereich der Spannung u2.

Der Ruhestrom der in Kette geschalteten beiden Stromspiegel m1, m2 wird durch die Stromquellenströme i6, i8 im Eingang des Spannungsfolgers sf eingestellt. Eine interne Verkopplung der beiden Stromquellen macht die Ströme i6 und i8 gleichgroß. Da die Potentiale der Schaltungsknoten k2 und k4 einander gleich sind, können die n-Kanal-Transistoren t6, t7 bzw. die p-Kanal-Transistoren t8, t9 jeweils als Stromspiegel angesehen werden, die den Stromquellenstrom i6 bzw. den gleichgroßen Strom i8 auf den jeweiligen Ausgang spiegeln. Diesen Strömen überlagert sich der Differenzstrom id, der in der einen Richtung über die Stromspiegel m1, m2 und in der anderen Richtung über den Transistor t9 dem Schaltungsknoten k3 zugeführt wird. Wenn die Stromspiegel m1, m2 jeweils ein Stromübersetzungsverhältnis 1:1 aufweisen, dann ist der abgreifbare Ausgangsstrom ig identisch mit dem zugeführten Differenzstrom id. Es sind auch aufwendigere Stromquellenschaltungen realisierbar, die zwischen dem Ein- und Ausgang ein von 1 unterschiedliches Stromübersetzungsverhältnis aufweisen, beispielsweise zwischen 0,1 und 10. Dies beeinflußt die Auf oder Entladung der Strombanktransistoren t1, t3, verändert aber auch die Stabilitätsreserve. Die ist indessen bei der gewählten Schaltungsanordnung von Fig. 3 sehr groß, da die dominante Zeitkonstante durch die Gate-Kapazität c3 der Strombanksteuerleitung cl in Verbindung mit dem hochohmigen Anschlußpunkt k3 gebildet wird. Denn die mit dem Schaltungsknoten k1 verkoppelte parasitäre Kapazität c1 "sieht" lediglich den niederohmigen Ausgang k2 des Spannungsfolgers sf.

Die schematische Darstellung der Hilfsspannungsquelle t5, der Referenzspannungsquelle Ur und der Stromquellen für die Ströme i6, i8 in Fig. 3 schließt bekannte Maßnahmen zur Verbesserung der jeweiligen Schaltungsfunktion nicht aus, z.B. die Verwendung von Bandgap-Schaltungen zur Erzeugung von stabilen Spannungen oder Strömen. Ferner zeigt Fig. 3 vom eigentlichen Stromspiegel m lediglich einen einzigen Ausgangsstrompfad für den Strom ie. Weitere Stromausgänge, auch mit beliebigen Stromübersetzungsverhältnissen, sind der besseren Übersicht wegen nicht dargestellt. Das Ausführungsbeispiel von Fig. 3 enthält in der stromgesteuerten Stromquelle q CMOS-Transistoren. Selbstverständlich ist eine stromgesteuerte Stromquelle auch in reiner n-bzw. p-Kanal-Technik realisierbar.

## Patentansprüche

1. Stromspiegel in MOS-Technik mit
- einer Strombank (mb), die ein- und ausgangsseitig (em bzw. om) weit aussteuerbare Kaskodestufen (t2, t4) enthält, und
- einer Regelschaltung (r, q), die mittels einer Stromquelle (q) eine gemeinsame Steuerleitung (cl) der Strombank (mb) steuert, wobei
-- ein Steuereingang der Stromquelle (q) mit einem Stromspiegeleingang (em) der Strombank (mb), nämlich mit einem ersten Schaltungsknoten (k1) am Ausgang einer ersten Kaskodestufe (t2), verkoppelt ist und
-- ein Ausgang der Stromquelle (q), nämlich ein dritter Schaltungsknoten (k3), mit einer gemeinsamen Steuerleitung (cl) für die Strombank (mb) verkoppelt ist,
**dadurch gekennzeichnet, daß**
- die Stromquelle (q) eine stromgesteuerte Stromquelle (q) ist, deren niederohmiger Steuereingang, ein zweiter Schaltungsknoten (k2), zur Zuführung eines am ersten Schaltungsknoten (k1) abgreifbaren Differenzstromes (id) mit dem ersten Schaltungsknoten (k1) verbunden ist, wobei der Differenzstrom (id) aus der vorzeichenbehafteten Differenz zwischen einem dem Stromspiegeleingang (em) zugeführten Strom (ie) und einem von der Strombank (mb) abgenommenen Strom (i1) resultiert, und
- am dritten Schaltungsknoten (k3) eine kapazitive Last (c3) zur Einstellung einer dominaten Regelzeitkonstanten liegt, die insbesondere durch die kapazitive Belastung der gemeinsamen Steuerleitung (cl) gebildet ist.

2. Stromspiegel nach Anspruch 1, **dadurch gekennzeichnet, daß** die Stromquelle (q) zwischen ihrem Ein- und Ausgang, dem zweiten bzw. dritten Schaltungsknoten (k2 bzw. k3), ein Stromübersetzungsverhältnis aufweist, das zwischen 0,1 und 10, insbesondere im Bereich von 1 liegt.

3. Stromspiegel nach Anspruch 2, **dadurch gekennzeichnet, daß** die Stromquelle (q) zur Festlegung des Potentials am zweiten Schaltungsknoten (k2) einen Spannungsfolger (sf) enthält, dessen Eingang, ein vierter Schaltungsknoten (k4), mit einer Referenzspannungsquelle (Ur) verbunden ist und dessen niederohmiger Ausgang identisch mit dem Eingang (k2) der Stromquelle (q) ist.

4. Stromspiegel nach Anspruch 3, **dadurch gekennzeichnet, daß** die Stromquelle (q) zwei zusammenwirkende komplementäre Stromspiegel (m1, m2) enthält.

5. Stromspiegel nach Anspruch 4, **dadurch gekennzeichnet, daß** ein Strompfad (pf) der zusammenwirkenden komplementären Stromspiegel (m1, m2) den Ausgang des Spannungsfolgers (sf) enthält, indem in den Strompfad (pf) ein komplementäres Transistorpaar (t7, t9) in Serienschaltung eingefügt ist, deren gemeinsamer Source-Anschluß den zweiten Schaltungsknoten (k2) bildet und deren Gate-Anschlüsse über jeweils eine MOS-Diode (t6 bzw t8) mit dem vierten Schaltungsknoten (k4) verbunden sind.

6. Stromspiegel nach Anspruch 5, **dadurch gekennzeichnet, daß** der als Ausgang der stromgesteuerten Stromquelle (q) dienende dritte Schaltungsknoten (k3) durch den gemeinsamen Drain-Anschluß zwischen zwei komplementären, in Serie geschalteten Transistoren (t9, t13) im Strompfad (pf) gebildet ist.

7. Stromspiegel nach einem der Ansprüche 3 bis 6, **dadurch gekennzeichnet, daß** der Spannungsfolger (sf) eine Viertransistorzelle aus zwei komplementären Transistorpaaren (t6, t8 bzw. t7, t9) enthält, deren Transistoren unabhängig vom Leitungstyp zueinander in ihren elektrischen Eigenschaften gepaart sind.

## Claims

1. A current mirror in MOS technology comprising:
- a current bank (mb) comprising high swing cascode stages (t2, t4) at the input and output ends; and
- a control circuit (r, q) which controls a common control line (cl) of the current bank (mb) by means of a current source (q), with
-- a control input of the current source (q) coupled to a current mirror input (em) of the current bank (mb), namely to a first node (k1) at the output of a first cascode stage (t2), and
-- an output of the current source (q), namely a third node (k3), coupled to the common control line (cl) for the current bank (mb),
**characterized in that**
- the current source (q) is a current-controlled current source (q) whose low-impedance control input, a second node (k2), is connected to the first node (k1) for applying a differential current (id) available from the first node (k1), the differential current (id) resulting from the signed difference between a current (ie) supplied to the current mirror input (em) and a current (i1) taken from the current bank (mb), and
- the third node (k3) has a capacitive load (c3) connected thereto for setting a control time constant, said capacitive load (c3) being formed in particular by the capacitive load of the common control line (c1).

2. A current mirror as claimed in claim 1, **characterized in that** between its input and output, i.e., between the second and third nodes (k2 and k3, respectively), the current source (q) has a current transfer ratio between 0.1 and 10, particularly around unity.

3. A current mirror as claimed in claim 2, **characterized in that** to set the potential at the second node (k2), the current source (q) comprises a voltage follower (sf) whose input, a fourth node (k4), is connected to a reference-voltage source (Ur), and whose low-impedance output is identical with the input (k2) of the current source (q).

4. A current mirror as claimed in claim 3, **characterized in that** the current source (q) comprises two interacting complementary current mirrors (m1, m2).

5. A current mirror as claimed in claim 4, **characterized in that** one current path (pf) of the interacting complementary current mirrors (m1, m2) contains the output of the voltage follower (sf) by including two complementary transistors (t7, t9) in series whose common source terminal forms the second node (k2) and whose gate terminals are connected to the fourth node (k4) through one MOS diode (t6, t8) each.

6. A current mirror as claimed in claim 5, **characterized in that** the third node (k3), which serves as the output of the current-controlled current source (q), is formed by the common drain terminal between two complementary, series-connected transistors (t9, t13) in the current path (pf).

7. A current mirror as claimed in any one of claims 3 to 6, **characterized in that** the voltage follower (sf) contains a four-transistor cell consisting of two complementary transistor pairs (t6, t8; t7, t9) whose transistors are paired in terms of their electrical characteristics independently of the conductivity type.

## Revendications

1. Miroir de courant en technologie MOS comportant
- un banc de courant (mb) qui comprend des étages cascodes (t2, t4) qui peuvent être réglés dans un large domaine du côté entrée et du côté sortie (em, resp. om) et
- un circuit de régulation (r, q) qui commande une ligne de commande commune (cl) du miroir de courant (mb) au moyen d'une source de courant (q), dans lequel
- une entrée de commande de la source de courant (q) est couplée avec une entrée (em) de miroir de courant du banc de courant (mb), à savoir avec un premier noeud de circuit (k1) disposé à la sortie d'un premier étage cascode (t2) et
- une sortie de la source de courant (q), à savoir un troisième noeud de circuit (k3), est couplée à une ligne commune de commande (cl) pour le banc de courant (mb),
**caractérisé en ce que**
- la source de courant (q) est une source de courant (q) commandée en courant dont l'entrée de commande à basse impédance, un deuxième noeud de circuit (k2), est reliée au premier noeud de circuit (k1) pour amener un courant de différence (id) pouvant être prélevé au premier noeud de circuit (k1), le courant de différence (id) résultant de la différence affectée d'un signe entre un courant (ie) appliqué à l'entrée (em) de miroir de courant et un courant (i1) prélevé sur le banc de courant (mb), et
- sur le un troisième noeud de circuit (k3) se trouve, pour le réglage d'une constante de temps de régulation dominante, une charge capacitive (c3) qui est constituée, en particulier, par la charge capacitive de la ligne de commande commune (cl).

2. Miroir de courant selon la revendication 1, **caractérisé en ce que** la source de courant (q) présente entre son entrée et sa sortie, les deuxième et troisième noeuds de circuit (k2 et k3), un rapport de conversion de courant qui est compris entre 0,1 et 10, en particulier de l'ordre de 1.

3. Miroir de courant selon la revendication 2, **caractérisé en ce que** la source de courant (q) comprend, pour la fixation du potentiel existant sur le deuxième noeud de circuit (k2), un circuit suiveur de courant (sf) dont l'entrée, un quatrième noeud de circuit (k4), est reliée à une source de tension de référence (Ur) et dont la sortie à basse impédance est identique à l'entrée (k2) de la source de courant (q).

4. Miroir de courant selon la revendication 3, **caractérisé en ce que** la source de courant (q) comprend deux miroirs de courant (m1, m2) complémentaires en interaction.

5. Miroir de courant selon la revendication 4, **caractérisé en ce qu'**un trajet de courant (pf) des miroirs de courant (m1, m2) complémentaires en interaction comprend la sortie du circuit suiveur de courant (sf) du fait que, dans le trajet de courant (pf), on met, en série, une paire de transistors complémentaires (t7, t9) dont la connexion de source commune constitue le deuxième noeud de circuit (k2) et dont les connexions de porte sont reliées, à chaque fois par l'intermédiaire d'une diode de technologie MOS (t6, resp. t8), au quatrième noeud de circuit (k4).

6. Miroir de courant selon la revendication 5, **caractérisé en ce que** le troisième noeud de circuit (k3) qui sert de sortie pour la source de courant (q) commandée en courant est constitué par la connexion de drain commune entre deux transistors complémentaires (t9, resp. t13) branchés dans le trajet de courant (pf).

7. Miroir de courant selon l'une quelconque des revendications 3 à 6, **caractérisé en ce que** le circuit suiveur de courant (sf) comprend une cellule de quatre transistors constituée de deux paires de transistors complémentaires (t6, t8, resp.t7, t9) dont les transistors sont appariés entre eux par leurs caractéristiques électriques indépendamment du type de conduction.
